# FASCICULE DE BREVET EUROPEEN

(11) **EP 2 321 524 B1**
(45) Date de publication et mention de la délivrance du brevet: **25.01.2017**
(21) Numéro de dépôt: 09740412.3
(22) Date de dépôt: 30.07.2009
(51) Int. Cl.: F02P 9/00, F02P 17/12, F02P 23/04

(54) **DISPOSITIF DE MESURE DU COURANT D'IONISATION DANS UN SYSTEME D'ALLUMAGE RADIOFREQUENCE POUR UN MOTEUR A COMBUSTION INTERNE**
VORRICHTUNG ZUM MESSEN DES IONISIERUNGSSTROMS IN EINEM HOCHFREQUENZZÜNDSYSTEM FÜR EINEN VERBRENNUNGSMOTOR
DEVICE FOR MEASURING THE IONIZATION CURRENT IN A RADIOFREQUENCY IGNITION SYSTEM FOR AN INTERNAL COMBUSTION ENGINE

(30) Priorité: 09.09.2008 FR 0856056
(43) Date de publication de la demande: 18.05.2011
(73) Titulaire: Renault s.a.s., 92100 Boulogne-Billancourt (FR)
(72) Inventeur: AGNERAY, André, F-92100 Boulogne Billancourt (FR); DELORAINE, Franck, F-92260 Fontenay Aux Roses (FR)
(86) Numéro de dépôt international: PCT/FR2009/051529
(87) Numéro de publication internationale: WO 2010/029238

(56) Documents cités:
- FR-A- 2 752 598
- FR-A- 2 895 169
- FR-A- 2 899 394
- FR-A- 2 913 297

## Description

La présente invention concerne le domaine de l'allumage radiofréquence résonant d'un moteur à combustion interne. Elle concerne plus particulièrement un dispositif adapté à réaliser la mesure du courant d'ionisation des gaz dans les cylindres du moteur.

La mesure du courant d'ionisation des gaz dans les cylindres du moteur s'effectue typiquement après la fin de l'allumage et est ensuite utilisée pour effectuer des diagnostics sur le déroulement de la combustion, par exemple pour la détection de l'angle correspondant au maximum de pression de la chambre de combustion, du cliquetis ou encore pour l'identification des ratés de combustion.

Il est connu des circuits de mesure du courant d'ionisation pour un système d'allumage classique, dont le fonctionnement consiste à polariser le mélange air/carburant présent dans la chambre à combustion après la génération de l'étincelle entre les électrodes de la bougie d'allumage, afin de mesurer le courant résultant de la propagation de la flamme.

Ces circuits nécessitent cependant d'être dédiés aux caractéristiques de l'allumage classique et ne sont pas adaptables en tant que tels aux systèmes d'allumage à génération de plasma, mettant en oeuvre des bougies d'allumage de type bobines-bougies radiofréquence (BME), comme décrits en détail dans les demandes de brevet suivantes déposées au nom de la demanderesse FR 03-10766, FR 03-10767 et FR 03-10768 Un autre exemple est décrit dans la demande publiée sous le numéro FR 2 899 394.

En effet, les spécificités de l'allumage radiofréquence engendrent plusieurs contraintes pour mesurer le courant issu de la combustion.

Tout d'abord, le signal de commande d'allumage induit des courants importants qui ont un écart d'amplitude de plus de 120 dB avec le courant d'ionisation dû à la combustion du mélange combustible. La mesure de ce courant s'effectuant après la fin de l'allumage, on subit donc un temps d'éblouissement, pendant lequel le circuit de mesure ne peut effectuer l'acquisition d'un faible courant.

En outre, le circuit de mesure s'insérant dans le système d'allumage, il est important de ne pas réduire significativement le rendement du système d'allumage.

Enfin, ce type d'allumage radiofréquence permet de développer deux types de décharges, parmi une étincelle multi-filamentaires et un arc mono-filamentaire, qui influencent différemment le système d'allumage. Il existe donc une difficulté à garantir une indépendance de la mesure du courant d'ionisation par rapport au type de décharge généré.

La présente invention vise donc à proposer un dispositif de mesure du courant d'ionisation dans un système d'allumage radiofréquence, adapté à répondre aux contraintes précitées, notamment en permettant de réduire au maximum la période de masquage de la mesure et garantissant une indépendance de la mesure par rapport au type de décharge généré.

Avec cet objectif en vue l'invention concerne donc un dispositif d'allumage radiofréquence d'un moteur à combustion interne composé d'un circuit d'alimentation comprenant un transformateur dont un enroulement secondaire est connecté à au moins un résonateur présentant une fréquence de résonance supérieure à 1 MHz et comprenant deux électrodes aptes à générer une étincelle pour initier la combustion d'un mélange combustible dans un cylindre du moteur en réponse à une commande d'allumage, caractérisé en ce qu'il comprend :
- un condensateur de mesure connecté en série entre l'enroulement secondaire du transformateur et le résonateur,
- un circuit de mesure d'un courant aux bornes dudit condensateur de mesure, ledit courant fournissant une image électrique de l'évolution de la combustion,
- un circuit de protection, connecté entre le condensateur de mesure et le circuit de mesure, adapté à affranchir le temps d'acquisition de la mesure dudit courant des effets électriques induits par la commande d'allumage.

Selon un mode de réalisation, le condensateur de mesure est connecté en série entre l'enroulement secondaire du transformateur et le résonateur, au niveau d'un fil de retour à la masse du transformateur et du résonateur.

Le dispositif selon l'invention comprend des moyens de polarisation du mélange combustible, adaptés à appliquer une tension de polarisation entre une électrode du résonateur et une masse moteur.

En outre, le circuit de protection comprend un pont de diodes polarisé par des résistances à une tension d'alimentation proportionnelle à la tension de polarisation.

De préférence, le circuit de mesure comprend un convertisseur courant-tension réalisé à l'aide d'un amplificateur opérationnel.

Selon un mode de réalisation, l'amplificateur opérationnel possède une entrée non inverseuse reliée à la tension de polarisation et une entrée inverseuse reliée à une borne du condensateur de mesure par l'intermédiaire du circuit de protection.

Avantageusement, le convertisseur courant-tension comprend une résistance de contre-réaction et une capacité de contre-réaction connectée en parallèle de la résistance de contre-réaction.

De préférence, l'impédance d'entrée du convertisseur courant-tension est au moins cent fois plus faible que l'impédance du condensateur de mesure.

Selon un mode de réalisation, un enroulement primaire du transformateur est connecté d'un côté à une tension d'alimentation intermédiaire et de l'autre côté au drain d'au moins un transistor interrupteur commandé par un signal de commande, le transistor interrupteur appliquant la tension d'alimentation aux bornes de l'enroulement primaire à une fréquence définie par le signal de commande.

De préférence, le transformateur comprend un rapport de transformation variable.

D'autres caractéristiques et avantages de la présente invention apparaîtront plus clairement à la lecture de la description suivante donnée à titre d'exemple illustratif et non limitatif et faite en référence aux figures annexées dans lesquelles :
- la figure 1 est un schéma d'un résonateur modélisant une bobine-bougie radiofréquence de génération de plasma;
- la figure 2 est un schéma illustrant un circuit d'alimentation selon l'état de la technique, permettant d'appliquer une tension alternative dans la gamme des radiofréquences aux bornes de la bobine bougie modélisée à la figure 1,
- la figure 3 est un schéma illustrant une variante du circuit de la figure 2,
- la figure 4 est un schéma illustrant un circuit d'alimentation adapté selon l'invention à la mesure du courant d'ionisation et de la tension aux bornes des électrodes de la bougie lors d'une commande d'allumage, et
- la figure 5 illustre un mode de réalisation du circuit de mesure du courant d'ionisation.
- la figure 5bis illustre une première variante du mode de réalisation de la figure 5, et
- la figure 5ter illustre une seconde variante du mode de réalisation de la figure 5.

La bobine-bougie mise en oeuvre dans le cadre de l'allumage radiofréquence commandé est équivalente électriquement à un résonateur 1 (voir figure 1), dont la fréquence de résonance F_{c} est supérieure à 1 MHz, et typiquement voisine de 5 MHz. Le résonateur comprend en série une résistance Rs, une bobine d'inductance Ls et une capacité notée Cs. Des électrodes d'allumage 11 et 12 de la bobine-bougie sont connectées aux bornes de la capacité Cs du résonateur, permettant de générer des décharges multi-filamentaires pour initier la combustion du mélange dans les chambres de combustion du moteur, lorsque le résonateur est alimenté.

En effet, lorsque le résonateur est alimenté par une haute tension à sa fréquence de résonance F_{c} $\left(1/\left(2π\sqrt{Ls * Cs}\right)\right) ,$ l'amplitude aux bornes de la capacité Cs est amplifiée de telle sorte que des décharges multi-filamentaires se développent entre les électrodes, sur des distances de l'ordre du centimètre, à forte pression et pour des tensions crêtes inférieures à 20 kV.

On parle alors d'étincelles ramifiées, dans la mesure où elles impliquent la génération simultanée d'au moins plusieurs lignes ou chemin d'ionisation dans un volume donné, leurs ramifications étant en outre omnidirectionnelles.

Cette application à l'allumage radiofréquence nécessite alors l'utilisation d'un circuit d'alimentation, capable de générer des impulsions de tension, typiquement de l'ordre de 100 ns, pouvant atteindre des amplitudes de l'ordre de 1 kV, à une fréquence très proche de la fréquence de résonance du résonateur de génération de plasma de la bobine-bougie radiofréquence.

La figure 2 illustre schématiquement un tel circuit d'alimentation 2. Le circuit d'alimentation de la bobine-bougie radiofréquence met classiquement en oeuvre un montage dit « amplificateur de puissance pseudo Classe E ». Ce montage permet de créer les impulsions de tension avec les caractéristiques précitées.

Ce montage se compose d'une alimentation continue intermédiaire Vinter pouvant varier de 0 à 250V, d'un transistor MOSFET de puissance M et d'un circuit résonant parallèle 4 comprenant une bobine Lp en parallèle avec un condensateur Cp. Le transistor M est utilisé comme interrupteur pour commander les commutations aux bornes du circuit résonant parallèle et du résonateur 1 de génération de plasma destiné à être connecté sur une interface de sortie OUT du circuit d'alimentation.

Le transistor M est piloté sur sa grille par un signal logique de commande V1, fourni par un étage de commande 3, à une fréquence qui doit être sensiblement calée sur la fréquence de résonance du résonateur 1.

La tension d'alimentation continue intermédiaire Vᵢₙₜₑᵣ peut avantageusement être fournie par une alimentation haute tension, typiquement un convertisseur DC/DC.

Ainsi, à proximité de sa fréquence de résonance, le résonateur parallèle 4 transforme la tension d'alimentation continue intermédiaire Vᵢₙₜₑᵣ en une tension périodique amplifiée, correspondant à la tension d'alimentation multipliée par le coefficient de surtension du résonateur parallèle et appliquée sur une interface de sortie du circuit d'alimentation au niveau du drain du transistor interrupteur M.

Le transistor interrupteur M applique alors la tension d'alimentation amplifiée sur la sortie de l'alimentation, à la fréquence définie par le signal de commande V1, que l'on cherche à rendre la plus proche possible de la fréquence de résonance de la bobine-bougie, de manière à générer la haute-tension aux bornes des électrodes de la bobine-bougie nécessaire au développement et à l'entretien de la décharge multifilamentaire.

Le transistor commute ainsi de forts courants à une fréquence de 5 MHZ environ et avec une tension drain-source pouvant atteindre 1kV.

Selon une variante illustrée à la figure 3, la bobine parallèle Lp est alors remplacée par un transformateur T, présentant un rapport de transformation compris entre 1 et 5. L'enroulement primaire L_{M} du transformateur est relié, d'un côté à la tension d'alimentation intermédiaire Vᵢₙₜₑᵣ et de l'autre côté, au drain du transistor interrupteur M, commandant l'application de la tension d'alimentation intermédiaire Vᵢₙₜₑᵣ aux bornes de l'enroulement primaire à la fréquence définie par le signal de commande V1.

L'enroulement secondaire L_{N} du transformateur, dont un côté est relié à la masse par un fil de retour à la masse 6, est quant à lui prévu pour être connecté à la bobine-bougie. De cette manière, le résonateur 1 de la bobine-bougie, connectée aux bornes de l'enroulement secondaire par des fils de liaison 5 et 6, dont le fil de retour à la masse 6, est donc alimenté par le secondaire du transformateur.

L'adaptation du rapport de transformation permet alors de réduire la tension drain-source du transistor. La diminution de la tension au primaire induit cependant une augmentation du courant traversant le transistor. Il est alors possible de compenser cette contrainte en plaçant par exemple deux transistors en parallèle commandés par le même étage de commande 3.

Lors de l'allumage, il est indispensable que l'étincelle ramifiée se développe en volume afin de garantir une combustion et un fonctionnement du moteur optimal. Pour la présente application, la présence de la combustion est symbolisée par une résistance variable R_{ION} entre les bornes du condensateur CS.

Le signal d'ionisation, représentatif de l'évolution de la combustion, a une amplitude comprise entre 0.1µA et 1mA selon les conditions de la chambre de combustion (température, pression, composition du mélange, etc.). On cherche donc à mesurer un signal ayant un rapport d'amplitude pouvant atteindre 120 dB par rapport au signal d'allumage.

Le signal d'ionisation est un signal basse fréquence et un échantillonnage à 100kHz permet d'extraire la totalité de l'information utile. Dans le cas de l'allumage radiofréquence, le résonateur de génération de plasma R_{S}L_{S}C_{S} est piloté à une fréquence supérieure à 1 MHZ et typiquement comprise entre 4MHz et 6MHz. On bénéficie donc d'un écart de fréquence de près de deux décades, qui peut alors être utilisé pour compenser les différences de niveaux d'amplitude.

La réalisation de la mesure du courant d'ionisation nécessite d'utiliser un composant qui ne dégrade pas le rendement énergétique de l'allumage.

La solution retenue à cet effet consiste, en référence à la figure 4, à connecter un condensateur de mesure C_{MES} en série entre l'enroulement secondaire du transformateur T et le résonateur 1, sur le fil de retour à la masse 6. Le condensateur de mesure est ainsi avantageusement placé dans le circuit à un endroit où les différences de potentiel par rapport à la masse sont le plus faibles possibles.

Un condensateur de capacité d'une dizaine de nanofarad, permet de ne pas perturber le système d'allumage tout en ayant la possibilité d'effectuer des mesures basse fréquence du courant d'ionisation.

Ainsi, l'intérêt principal du choix de ce composant de mesure par rapport à d'autres composants passifs réside dans son comportement en radiofréquence. En effet, en hautes fréquences, l'homme de l'art sait que le circuit équivalent haute fréquence d'un condensateur est constitué par un résonateur série. Or, un résonateur a une impédance qui évolue selon la fréquence du signal appliqué à son entrée, et est minimale à la fréquence de résonance du résonateur. Cette caractéristique de l'évolution de l'impédance d'un résonateur en fonction de la fréquence permet alors au condensateur de présenter une très faible impédance au voisinage de la fréquence de résonance de l'allumage et une impédance élevée dans la bande de fréquences utilisée pour le signal d'ionisation (F_{ION}<15kHz). Le condensateur de mesure est donc judicieusement choisi de manière à présenter sa plus faible impédance dans la plage de fréquences utilisées pour le signal de commande d'allumage. Cela permet de minimiser la tension aux bornes du condensateur de mesure pour protéger le circuit de mesure, qui va maintenant être décrit en référence à la figure 5.

Une alimentation continue, non représentée, fournissant une tension Vₚₒₗₐᵣ, est prévue pour polariser l'électrode haute tension de la bobine-bougie connectée en sortie du circuit d'alimentation par rapport à la culasse du moteur, de manière à permettre de polariser le mélange combustible après la fin de l'allumage.

Le courant d'ionisation I_{ION}, représentatif de la combustion, est en effet un signal mesuré après la fin de l'allumage, c'est-à-dire après la formation de l'étincelle. Son amplitude dépend donc, entre autres, de la tension de polarisation appliquée entre l'électrode de la bobine-bougie et la masse moteur.

La tension de polarisation est unipolaire et typiquement comprise entre 1V et 100V. On parlera de polarisation positive lorsque l'électrode haute tension de la bougie est polarisée à un potentiel supérieur à celui de la masse moteur.

Cependant, il est possible de polariser le mélange combustible négativement. Le potentiel de l'électrode centrale de la bougie est alors inférieur à celui de la masse moteur. La tension de polarisation est dans ce cas typiquement comprise entre -100V et -1V.

Un circuit de mesure 40 du courant d'ionisation I_{ION} aux bornes du condensateur C_{MES}, fournissant une image électrique de l'évolution de la combustion est décrit à la figure 5. En référence à cette figure, le circuit de mesure 40 est réalisé sous la forme d'un convertisseur courant-tension, adapté à fournir une tension Vₛ en sortie proportionnelle au courant en entrée.

Le convertisseur comprend un amplificateur opérationnel MN1 et une résistance de contre réaction R_{R}.

L'amplificateur opérationnel MN1 possède une entrée non inverseuse (+) reliée à la tension de polarisation Vₚₒₗₐᵣ et une entrée inverseuse (-) reliée à une borne du condensateur C_{MES} par l'intermédiaire d'un circuit de protection 30, adapté à affranchir le temps d'acquisition de la mesure des effets de la formation de l'étincelle et sur lequel nous reviendrons plus en détail par la suite.

La résistance R_{R} est montée entre l'entrée inverseuse (-) et la sortie de l'amplificateur opérationnel MN1.

En variante, comme illustré à la figure 5bis, dans le cas où le mélange combustible est polarisé négativement, l'entrée non inverseuse (+) est reliée à la tension de polarisation négative Vₚₒₗₐᵣ et l'entrée inverseuse (-) reliée à la borne du condensateur de mesure par l'intermédiaire du circuit de protection 30, tandis que la résistance R_{R} est connectée entre l'entrée inverseuse (-) et la sortie de l'amplificateur opérationnel MN1.

Selon une autre variante illustrée à la figure 5ter, il est également possible de choisir une polarisation quelconque du mélange combustible avec une tension de polarisation Vₚₒₗₐᵣ respectant : ${V}_{EE} < {V}_{polar} < {V}_{CC} { avec V}_{EE} < 0 { et V}_{CC} > 0$

Un tel montage courant/tension est apte à mesurer avec précision de très faibles courants.

L'entrée de l'amplificateur opérationnel est équivalente à une inductance de valeur Lₑ. Ceci entraîne l'apparition d'oscillations pseudopériodiques de fréquence F_{osc} supérieure à 100kHz après la fin de l'allumage, dues au circuit formé par l'impédance d'entrée |*Z_{E}*| du convertisseur courant-tension et le condensateur de mesure C_{MES}, qui réduisent le temps de désaturation du circuit de mesure. Il est donc nécessaire d'ajouter une capacité de contre-réaction C_{R} en parallèle de la résistance de contre-réaction R_{R} afin d'amortir ces oscillations. On choisit donc une capacité vérifiant : $Fosc > f = \frac{2 π}{{R}_{R} {C}_{R}} > 100 kHz$

La capacité de contre-réaction est donc négligeable pour la bande de fréquence utile du signal mesuré représentatif de l'évolution de la combustion (typiquement inférieure à 100kHz), tout en optimisant le temps de désaturation du circuit de mesure.

En outre, il est important que l'impédance de contre-réaction soit judicieusement choisie pour assurer que la tension V_{S} en sortie du circuit de mesure soit bien proportionnelle au courant I_{ION} issu de la combustion.

Typiquement, le condensateur de mesure C_{MES} se charge pendant la phase de génération de l'étincelle. Il est important que l'impédance d'entrée Z_{E} du convertisseur courant-tension soit faible (au minimum 100 fois plus faible) devant l'impédance du condensateur de mesure Z_{MES}. Cette condition garantit que le convertisseur courant-tension, et non le condensateur de mesure, fournit le courant image du développement de la combustion. Autrement dit, il faut que l'impédance du condensateur C_{MES} soit forte devant l'impédance d'entrée de l'amplificateur pour que la totalité du courant d'ionisation I_{ION} se retrouve dans l'amplificateur MN1.

Il est connu que ce convertisseur présente une impédance d'entrée qui suit la relation suivante : $\left|{Z}_{E}\right| = \frac{\left|{Z}_{R}\right|}{G}$

G étant le gain propre de l'amplificateur opérationnel.

Avec : $\left|{Z}_{R}\right| = \frac{{R}_{R}}{1 + {jωR}_{R} {C}_{R}} \approx {R}_{R}$

La relation suivante doit donc être vérifiée pour toutes les fréquences inférieures à 100MHz : $\frac{\left|{Z}_{MES}\right|}{\left|{Z}_{R}\right|} . G > α , où α \geq 100$

Ainsi, si les conditions précédentes sont vérifiées, on a : ${V}_{S} = {R}_{R} . {I}_{ION} + {V}_{POLAR}$

Nous allons maintenant revenir plus en détail sur le circuit de protection 30, permettant donc de s'affranchir des effets de l'allumage en remplissant une fonction anti-éblouissement du circuit de mesure 40 précédemment décrit. De cette manière, l'acquisition de la mesure du courant I_{ION} représentatif de l'évolution de la combustion pourra être avantageusement réalisée indépendamment des effets de la formation de l'étincelle.

En effet, des informations utiles sur la combustion sont extractibles du signal ionique tôt après la fin de l'allumage.

Or, on a vu que les forts courants induits par le signal de commande d'allumage, qui ont un écart d'amplitude de près de 120dB avec le courant représentatif de la combustion, provoquent un temps d'éblouissement, ou période de masquage, pendant lequel l'acquisition d'un faible courant ne peut pas être effectué.

Aussi, afin de s'affranchir au maximum des effets liés à la commande d'allumage, on prévoit de connecter le circuit de protection 30 entre le condensateur de mesure et le convertisseur courant-tension formant le circuit de mesure 40. En effet, le convertisseur courant-tension doit conserver la meilleure dynamique possible et présenter un temps de désaturation de préférence inférieur à 300 µs pour permettre une mesure fiable de la combustion au régime maximum.

Le circuit de protection 30 comprend un pont de diodes 31, polarisé par des résistances R_{H} et R_{B} à une tension d'alimentation V_{ALIM}, de préférence proche de la tension de polarisation V_{POLAR}.

Cette architecture est stable et ne perturbe pas la mesure si le courant de polarisation I_{D} circulant dans les diodes du circuit de protection est important devant le courant fourni par le convertisseur.

On peut vérifier que : ${I}_{D} = \frac{{V}_{ALIM}}{2 \left({r}_{dyn}+{R}_{B}+{R}_{H}\right)} { et r}_{dyn} \approx \frac{1}{40 \times {I}_{D}}$

R_{dyn} étant la résistance dynamique d'une diode. Donc : ${I}_{D} \approx \frac{{V}_{ALIM} - 1 / 20}{{R}_{B} + {R}_{H}}$

Soit pour V_{ALIM}=12V et R_{B}=R_{H}=1kΩ, on obtient : $ID = 3 mA > {I}_{IONmax} = 500 μA .$

Cette équation permet de trouver le bon compromis entre la stabilité du montage et la consommation moyenne du circuit de protection. Les résistances R_{B} et R_{H} peuvent typiquement avoir une valeur comprise entre 100Ω et 50kΩ et peuvent être de valeurs différentes.

La tension de polarisation V_{POLAR} optimale est ainsi définie par : ${V}_{POLAR} = \frac{{R}_{H}}{{R}_{H} + {R}_{B}} . {V}_{ALIM}$

La tension V_{POLAR} peut par exemple être obtenue à partir de la tension V_{ALIM} par l'intermédiaire d'un circuit diviseur résistif, bien connu en soi.

Le circuit de protection 30 a ainsi un double rôle. Il permet de maintenir un temps de désaturation faible du circuit de mesure quel que soit les conditions de génération d'étincelle. En outre, il favorise la robustesse du circuit de mesure à chaque type d'étincelle qu'un système d'allumage résonant peut générer.

## Revendications

1. Dispositif d'allumage radiofréquence d'un moteur à combustion interne composé d'un circuit d'alimentation (2) comprenant un transformateur (T) dont un enroulement secondaire (L_{N}) est connecté à au moins un résonateur (1) présentant une fréquence de résonance supérieure à 1 MHz et comprenant deux électrodes (11, 12) aptes à générer une étincelle pour initier la combustion d'un mélange combustible dans un cylindre du moteur en réponse à une commande d'allumage, **caractérisé en ce qu'**il comprend :
- un condensateur de mesure (C_{MES}) connecté en série entre l'enroulement secondaire du transformateur et le résonateur,
- un circuit de mesure (40) d'un courant (I_{ION}) aux bornes dudit condensateur de mesure, ledit courant fournissant une image électrique de l'évolution de la combustion,
- des moyens de polarisation du mélange combustible adaptés à appliquer une tension de polarisation (Vₚₒₗₐᵣ) entre une électrode du résonateur et une masse moteur,
- un circuit de protection (30), connecté entre le condensateur de mesure et le circuit de mesure, adapté à affranchir le temps d'acquisition de la mesure dudit courant (I_{ION}) des effets électriques induits par la commande d'allumage, comprenant un pont de diodes polarisé par des résistances (R_{H}, R_{B}) à une tension d'alimentation (V_{ALIM}) proportionnelle à la tension de polarisation (Vₚₒₗₐᵣ).

2. Dispositif selon la revendication 1, **caractérisé en ce que** le condensateur de mesure (C_{MES}) est connecté en série entre l'enroulement secondaire du transformateur et le résonateur, au niveau d'un fil de retour à la masse (6) du transformateur et du résonateur.

3. Dispositif selon l'une quelconque des revendications précédentes, **caractérisé en ce que** le circuit de mesure (40) comprend un convertisseur courant-tension réalisé à l'aide d'un amplificateur opérationnel (MN1).

4. Dispositif selon la revendication 3, **caractérisé**
**en ce que** l'amplificateur opérationnel possède une entrée non inverseuse reliée à la tension de polarisation et une entrée inverseuse reliée à une borne du condensateur de mesure par l'intermédiaire du circuit de protection.

5. Dispositif selon l'une quelconque des revendications 3 ou 4,
**caractérisé en ce que** le convertisseur courant-tension comprend une résistance de contre-réaction et une capacité de contre-réaction connectée en parallèle de la résistance de contre-réaction.

6. Dispositif selon l'une quelconque des revendications 3 à 5,
**caractérisé en ce que** l'impédance d'entrée du convertisseur courant-tension est au moins cent fois plus faible que l'impédance du condensateur de mesure.

7. Dispositif selon l'une quelconque des revendications précédentes, **caractérisé en ce qu'**un enroulement primaire du transformateur est connecté d'un côté à une tension d'alimentation intermédiaire (Vᵢₙₜₑᵣ) et de l'autre côté au drain d'au moins un transistor interrupteur (M) commandé par un signal de commande (V1), le transistor interrupteur appliquant la tension d'alimentation aux bornes de l'enroulement primaire à une fréquence définie par le signal de commande.

8. Dispositif selon l'une quelconque des revendications précédentes, **caractérisé en ce que** le transformateur comprend un rapport de transformation variable.

## Patentansprüche

1. Hochfrequenzzündvorrichtung eines Verbrennungsmotors, die aus einer Versorgungsschaltung (2) besteht, die einen Transformator (T) umfasst, von dem eine Sekundärwicklung (L_{N}) mit wenigstens einem Schwingkreis (1) verbunden ist, der eine Resonanzfrequenz aufweist, die größer als 1 MHz ist, und zwei Elektroden (11, 12) umfasst, die geeignet sind, einen Funken zu erzeugen, um in Reaktion auf einen Zündbefehl die Verbrennung eines brennbaren Gemisches in einem Zylinder des Motors auszulösen, **dadurch gekennzeichnet, dass** sie umfasst:
- einen Messkondensator (C_{MES}), der zwischen die Sekundärwicklung des Transformators und den Schwingkreis in Reihe geschaltet ist,
- eine Messschaltung (40) für einen Stroms (I_{ION}) an den Klemmen des Messkondensators, wobei dieser Strom ein elektrisches Bild des Ablaufs der Verbrennung liefert,
- Mittel zur Polarisation des brennbaren Gemisches, die dafür eingerichtet sind, eine Polarisationsspannung (Vₚₒₗₐᵣ) zwischen einer Elektrode des Schwingkreises und einer Motormasse anzulegen,
- eine Schutzschaltung (30), die zwischen den Messkondensator und die Messschaltung geschaltet ist, dafür eingerichtet ist, die Erfassungszeit des Messwertes des Stroms (I_{ION}) von den elektrischen Effekten zu befreien, die durch den Zündbefehl hervorgerufen werden, und eine Diodenbrücke umfasst, die durch Widerstände (R_{H}, R_{B}) auf eine Versorgungsspannung (V_{ALIM}) polarisiert ist, die zu der Polarisationsspannung (Vₚₒₗₐᵣ) proportional ist.

2. Vorrichtung nach Anspruch 1, **dadurch gekennzeichnet, dass** der Messkondensator (C_{MES}) an einer Masserückleitung (6) des Transformators und des Schwingkreises zwischen die Sekundärwicklung des Transformators und den Schwingkreis in Reihe geschaltet ist.

3. Vorrichtung nach einem der vorhergehenden Ansprüche, **dadurch gekennzeichnet, dass** die Messschaltung (40) einen Strom-Spannungs-Wandler umfasst, der mithilfe eines Operationsverstärkers (MN1) realisiert ist.

4. Vorrichtung nach Anspruch 3, **dadurch gekennzeichnet, dass** der Operationsverstärker einen nichtinvertierenden Eingang, der mit der Polarisationsspannung verbunden ist, und einen invertierenden Eingang, der über die Schutzschaltung mit einer Klemme des Messkondensators verbunden ist, besitzt.

5. Vorrichtung nach einem der Ansprüche 3 oder 4, **dadurch gekennzeichnet, dass** der Strom-Spannungs-Wandler einen Gegenkopplungswiderstand und eine zu dem Gegenkopplungswiderstand parallelgeschaltete Gegenkopplungskapazität umfasst.

6. Vorrichtung nach einem der Ansprüche 3 bis 5, **dadurch gekennzeichnet, dass** die Eingangsimpedanz des Strom-Spannungs-Wandlers wenigstens einhundert Mal geringer als die Impedanz des Messkondensators ist.

7. Vorrichtung nach einem der vorhergehenden Ansprüche, **dadurch gekennzeichnet, dass** eine Primärwicklung des Transformators einerseits mit einer Zwischenversorgungsspannung (Vinter) und andererseits mit dem Drain wenigstens eines Unterbrechertransistors (M), der durch ein Steuersignal (V1) gesteuert wird, verbunden ist, wobei der Unterbrechertransistor die Versorgungsspannung an die Klemmen der Primärwicklung mit einer Frequenz anlegt, die durch das Steuersignal definiert ist.

8. Vorrichtung nach einem der vorhergehenden Ansprüche, **dadurch gekennzeichnet, dass** der Transformator ein variables Transformationsverhältnis aufweist.

## Claims

1. Device for the radiofrequency ignition of an internal combustion engine consisting of a power supply circuit (2) comprising a transformer (T), a secondary winding (L_{N}) of which is connected to at least one resonator (1) that has a resonant frequency in excess of 1 MHz and comprising two electrodes (11, 12) that are able to generate a spark to initiate the combustion of a combustible mixture in a cylinder of the engine in response to an ignition command, **characterized in that** it comprises:
- a measuring capacitor (C_{MES}) connected in series between the secondary winding of the transformer and the resonator,
- a circuit (40) for measuring a current (I_{ION}) at the terminals of said measuring capacitor, said current providing an electrical image of the trend of the combustion,
- means of polarizing the combustible mixture, designed to apply a polarization voltage (Vₚₒₗₐᵣ) between an electrode of the resonator and an engine ground,
- a protection circuit (30), connected between the measuring capacitor and the measurement circuit, designed to free the acquisition time for the measurement of said current (I_{ION}) from the electrical effects induced by the ignition command, comprising a diode bridge polarized by resistances (R_{H}, R_{B}) at a power supply voltage (V_{ALIM}) that is proportional to the polarization voltage (Vₚₒₗₐᵣ).

2. Device according to Claim 1, **characterized in that** the measuring capacitor (C_{MES}) is connected in series between the secondary winding of the transformer and the resonator, at the level of a ground return wire (6) of the transformer and of the resonator.

3. Device according to either one of the preceding claims, **characterized in that** the measurement circuit (40) comprises a current-voltage converter produced using an operational amplifier (MN1).

4. Device according to Claim 3, **characterized in that** the operational amplifier has a non-inverting input linked to the polarization voltage and an inverting input linked to a terminal of the measuring capacitor via the protection circuit.

5. Device according to either one of Claims 3 and 4, **characterized in that** the current-voltage converter comprises a feedback resistor and a feedback capacitor connected in parallel to the feedback resistor.

6. Device according to any one of Claims 3 to 5, **characterized in that** the input impedance of the current-voltage converter is at least a hundred times lower than the impedance of the measuring capacitor.

7. Device according to any one of the preceding claims, **characterized in that** a primary winding of the transformer is connected on one side to an intermediate power supply voltage (Vᵢₙₜₑᵣ) and on the other side to the drain of at least one switch transistor (M) controlled by a control signal (V1), the switch transistor applying the power supply voltage to the terminals of the primary winding at a frequency defined by the control signal.

8. Device according to any one of the preceding claims, **characterized in that** the transformer has a variable turns ratio.
